# EUROPÄISCHE PATENTSCHRIFT

(11) **EP 0 465 957 B1**
(45) Veröffentlichungstag und Bekanntmachung des Hinweises auf die Patenterteilung: **21.04.1993**
(21) Anmeldenummer: 91110738.1
(22) Anmeldetag: 28.06.1991
(51) Int. Cl.: B65B 69/00

(54) **Vorrichtung zum Öffnen von festen, eindrückbaren Umhüllungen oder von flexiblen Beuteln**
Device for opening rigid deformable envelopes or flexible bags
Dispositif pour ouvrir des enveloppes rigides, déformables ou des sacs flexibles

(30) Priorität: 12.07.1990 DE 4022276
(43) Veröffentlichungstag der Anmeldung: 15.01.1992
(73) Patentinhaber: S I C AG, CH-4020 Basel (CH)
(72) Erfinder: Harlegard, Jan, Dipl.-Ing., CH-4106 Therwil/Basel (CH)
(74) Vertreter: Jahn-Held, Wilhelm W. Dr.Dr.-Ing. Dipl.-Chem.

(56) Entgegenhaltungen:
- WO-A-83/02722
- SU-A- 177 790
- US-A- 2 306 426

## Beschreibung

Es besteht in der Medizin und Technik die Notwendigkeit, anfallende Flüssigkeiten aus umhüllenden Materialien, die ihrerseits ebenfalls einen Abfallstoff darstellen, zu entsorgen.
Solche Flüssigkeiten sind auch menschliche Ausscheidungen, wie Urin, oder verunreinigte oder verdorbene Flüssigkeiten von technischen Produkten oder Nahrungsmitteln.
Die Abtrennung solcher zu entsorgenden Flüssigkeiten aus ihren Umhüllungen darf nicht durch Aufschneiden und Ausdrücken erfolgen wegen der damit verbundenen Verschmutzungen des Menschen, seiner Bekleidung und der Umgebung bei diesem Vorgehen.

Die DE-A-3 140 467 beschreibt eine handbetätigte Sackleervorrichtung, die in einem Gehäuse einen waagerecht angebrachten Tisch an einem Tragarm aufweist, auf der der zu entleerende Sack aufgelegt wird. Zum Entleeren wird in den Sack eine Lanze gestossen, und dieser mit Blasluft unter Schwenken nach unten geleert. Diese Vorrichtung ist für die Entleerung von Umhüllungen mit zu entsorgenden Flüssigkeiten nicht geeignet, da durch die Druckluft Flüssigkeit verpritzt wird und die Umhüllung nicht ohne Berührung entfernt werden kann.

Das DE-U-8 429 069 beschreibt eine Vorrichtung zum Aufreissen von Beutein für stückiges Gut in Flüssigkeiten mit einer flachen Auflage für den Beutel und mit einem schwenkbaren Hebel mit einem Reissdorn am Ende, der mit einem Handgriff bewegt wird. Diese allseitig offene Vorrichtung mit Entnahme des geleerten Beutels von Hand ist für die Entleerung von zu entsorgenden Flüssigkeiten nicht geeignet.

Die DE-A-36 05 560 macht eine Vorrichtung bekannt zum Öffnen und Entleeren von Flüssigkeiten aus Beuteln oder Kartonnagen.
Das Aufschneiden der gefüllten Umhüllungen erfolgt durch horizontales Verschieben des Deckels der Vorrichtung durch die sich unter dem Deckel befindlichen Schneidemesser, wobei die Flüssigkeit in den Geruchsverschluss abläuft.
Die Umhüllung muss nach dem Zurückschieben des Deckels von Hand entnommen und beseitigt werden.

Die SU-A- 177 790 beschreibt eine andere Aufgabenstellung und zwar die Entleerung trockener bröckeliger oder krümeliger Schüttgüter. Diese Vorrichtung schneidet den eingehängten Sack mit dem Messer (6) horizontal auf.

Ein solches Messer ist nicht geeignet zum Aufschneiden von flexiblen Beuteln, die beim Eindrücken unmittelbar vor Beginn des Schneidens einen erhöhten Druck erzeugen, der zu Beginn des Schneidvorganges ein Ausspritzen der Flüssigkeit bewirkt.

Nach der Entleerung erfolgt eine Schwenkung um 90° und der leere Beutel verlässt den Drehkorb durch die gleiche Austrittsöffnung. Die Anbringung einer Dichtung ist wegen der Schwenkbewegung im unteren Bereich nicht vorgeschlagen. Es findet eine Staubbildung bei der Entleerung statt. Zur Absaugung dient die Dunsthaube (4).
Dagegen wird bei der Vorrichtung der Erfindung das Übertreten von kontaminierten Spritzern in den Entleerungsraum für die Umhüllung oder den Beutel durch die Lippenabdichtung (16) verhindert.
Zum Herausrutschen des leeren Beutels erfolgt eine Drehung des Drehkorbes um 135°, wobei dieser durch die Eintrittsöffnung austritt in den Sammelbereich für die entleerten Umhüllungen oder Beutel.

Es liegt darin der Nachteil, dass die damit beschäftigten Personen mit der Umhüllung wieder in Berührung kommen. In der Praxis lassen sich Spritzer aus der abgetrennten Flüssigkeit aus noch anhaftenden Restmengen nicht vermeiden.
Es sind somit ebenso wie bei der Behandlung der zu entleerenden Umhüllungen von Hand,Beschmutzungen dem damit beschäftigten Menschen und der Umgebung nicht zu vermeiden.
Diese Nachteile werden durch die Vorrichtung der Erfindung vermieden, die somit gegenüber dem Stand der Technik eine Verbesserung in der Entsorgung von umhüllten Flüssigkeiten darstellt.
Gegenstand der Erfindung ist eine Vorrichtung zum Öffnen von festen, eindrückbaren Umhüllungen oder von flexiblen Beuteln mit darin enthaltenen, zu entsorgenden Flüssigkeiten und deren Entleeren aus diesen und zur Beseitigung der Umhüllungen oder Beutel.
Der gattungsbildende Gegenstand ist im Oberbegriff des Patentanspruches 1 definiert. Aufgabe der Erfindung ist eine Vorrichtung, die eine sichere und hygienisch einwandfreie und rasche Entsorgung der in Umhüllungen und Beuteln enthaltenen Flüssigkeiten gestattet.

Die Lösung der Aufgabe der Erfindung ist im kennzeichnenden Teil des Anspruches 1 definiert.

Die alternative und bevorzugte Ausgestaltung der Vorrichtung der Erfindung ist in den Unteransprüchen definiert.

Die Vorrichtung der Erfindung ist dadurch gekennzeichnet, dass der Aufnahmebehälter für die Packungen ein Drehkorb ist, dass das Gehäuse mittels eines Griffes (4a) durch eine, in einem Scharnier (4b) beweglich gelagerte Öffnungsklappe (4) zu öffnen und zu schliessen ist, dass unten in dem Gehäuse sich scherenförmig öffnende und schliessende Messer auf einer Drehachse (6) befinden, derart, dass mehrere, vorzugsweise zwei, parallele, waagerecht angeordnete, feste Messer (3a-n) mit mehreren, vorzugsweise zwei,parallelen, im Winkel nach oben und innen angeordneten Messern (3a-n) zusammenwirken, dass die beweglichen Messer (3a-n) über Zugstangen (7a-n) geöffnet und geschlossen werden können, die unten an Hebeln (13a-n) der Messer (3a-n) und oben an Hebeln (14a-n) angreifen, welche auf einer Drehachse (8a-n) befestigt sind, die ihrerseits durch eine äussere Lagerung (8a) und eine Motorlagerung (8b) geführt ist und durch einen Motor (9) geschwenkt bzw. gedreht wird, dass durch diese Bewegung die Messer (3a-n) durch parallele Schlitze in den Drehkorb (2) eindringen und die Umhüllungen oder Beutel aufschneiden und die Flüssigkeit in den Ablauf (11) abfliessen kann, dass der Drehkorb auf einer Drehachse (5), die ihrerseits durch eine äussere Lagerung (5a) und durch eine Motorlagerung (5b) geführt ist, angeordnet ist und mittels eines Motors (10) so weit mit seiner Öffnung (12) nach unten gedreht werden kann, dass die weitgehend entleerten Umhüllungen über den mit einer Lippenabdichtung (16) versehenen Rand einer Auffangwanne (15) geschwenkt werden und ohne eine äussere Berührung aus dem Drehkorb und dem Gehäuse (1) herausrutschen können, wobei die Lippenabdichtung (16) zwischen der Unterseite des Drehkorbes (2) und dem Rand der Auffangwanne (15) angeordnet ist und dass danach der Drehkorb (2) in umgekehrter Drehrichtung durch den Motor (10) in seine Ausgangslage für eine erneute Einführung von gefüllten Umhüllungen oder Beuteln zurückgedreht werden kann.

Im vorteilhafter Weise kann der Drehkorb eine zylindrische Form aufweisen. Nach einen erfindungsgemäßen Verfahre kann die Vorrichtung zum Entleeren von Umhüllungen aus eindrückbarem, durch Kunststoffbeschichtung wasserdichtem Papier oder Pappkarton oder zum Entleeren von flexiblen Kunststoffbeuteln aus durchsichtigem, schlauchförmigem Material verwendet werden.
Die Vorrichtung kann erfindungsgemäß weiter zum Entleeren von Umhüllungen oder Beuteln, die Flüssigkeiten mit breiförmigem oder feinteiligen festen Beimengungen enthalten, verwendet werden Die Vorrichtung der Erfindung kann weiter, im unteren Teil des Gehäuses ein Ventil für den Eintritt von Spül- und Reinigungsflüssigkeiten aufweisen.
Die Vorrichtung der Erfindung kann ferner eine Steuerungseinheit aufweisen und automatisch arbeiten, sowie eine Trennwand zur Trennung des Nassraumes von einem Raum mit der Steurungseinheit aufweisen.

Die Vorrichtung der Erfindung wird in den Figuren erläutert.
- Figur 1 :: Seitenansicht,
- Figur 2 :: Vorderansicht,

Es bedeuten in den Figuren:
- Ziffer: Teil
- 1: Gehäuse
- 2: Aufnahmebehälter
- 3 a - n: bewegliche Messer
- 4: Öffnungsklappe
- 4 a: Griff
- 4 b: Scharnier
- 5: Drehachse für Aufnahmebehälter (2),
- 6: Drehachse für Messer (3 ),
- 7 a - n: Zugstange für bewegliche Messer ( 3 a - n, ),
- 8 a - n: Drehachse für Betätigung der Zugstange ( 7),
- 9: Motor für Messerbewegung,
- 10: Motor für Drehung des Aufnahmebehälters (2),
- 11: Ablauf für Flüssigkeit aus Umhüllungen und Beutel,
- 12: Öffnung für Auswurf der Umhüllungen und Beutel aus dem Aufnahmebehälter (2),
- 13 a - n: Hebel der beweglichen Messer,
- 14 a - n: Hebel für Bewegung der Zugstange (7),
- 15: Spülkonus,
- Ziffer: Teil
- 16: Lippendichtung am Spülkonus (15),
- 17: Ventil für den Eintritt von Spül- und/oder Reinigungs-Flüssigkeiten,
- 18: Vertiler für Leitungen zu (16),
- 19 a , b: Leitungen zu (16),
- 20 a - n: Spüldüsen,
- 21: Trennwand zur Trennung des Nassraumes (22) von der Steuerungs-einrichtung,
- 22: Nassraum,
- 23: Steuerungseinrichtung,
- 5 a: Äussere Lagerung der Drehachse (5),
- 5 b: Motorenlagerung der Drehachse (5),
- 8 a: Äussere Lagerung der Drehachse (6),
- 8 b: Motorenlagerung der Drehachse (6)

Die Vorrichtung der Erfindung bietet den Vorteil einer sicheren Entsorgung von kontaminierten Flüssigkeiten sowie von deren Umhüllungen oder Beutel.

## Patentansprüche

1. Vorrichtung zum Öffnen und Entleeren von festen, eindrückbaren Umhüllungen oder von flexiblen Beuteln, die zu entsorgende Flüssigkeit enthalten, mit einem Gehäuse (1) mit einem, in seiner Mitte angeordneten Drehkorb (2) und mit einer Öffnungsklappe (4) und mit beweglichen Messern zum Öffnen der Packungen, dadurch gekennzeichnet, dass unten in dem Gehäuse sich scherenförmig öffnende und schliessende Messer auf einer Drehachse (6) befinden, derart, dass mehrere, vorzugsweise zwei, parallele, waagerecht angeordnete, feste Messer (3a-n) mit mehreren, vorzugsweise zwei, parallelen, im Winkel nach oben und innen angeordneten Messern (3a-n) zusammenwirken, dass die beweglichen Messer (3a-n) über Zugstangen (7a-n) geöffnet und geschlossen werden können, die unten an Hebeln (13a-n) der Messer (3a-n) und oben an Hebeln (14a-n) angreifen, welche auf einer Drehachse (8a-n) befestigt sind, die ihrerseits durch eine äussere Lagerung (8a) und eine Motorlagerung (8b) geführt ist und durch einen Motor (9) geschwenkt bzw. gedreht wird, dass durch diese Bewegung die Messer (3a-n) durch parallele Schlitze in den Drehkorb (2) eindringen und die Umhüllungen oder Beutel aufschneiden und die Flüssigkeit in den Ablauf (11) abfliessen kann, dass der Drehkorb auf einer Drehachse (5), die ihrerseits durch eine äussere Lagerung (5a) und durch eine Motorlagerung (5b) geführt ist, angeordnet ist und mittels eines Motors (10) so weit mit seiner Öffnung (12) nach unten gedreht werden kann, dass die weitgehend entleerten Umhüllungen über den mit einer Lippenabdichtung (16) versehenen Rand einer Auffangwanne (15) geschwenkt werden und ohne eine äussere Berührung aus dem Drehkorb und dem Gehäuse (1) herausrutschen können, wobei die Lippenabdichtung (16) zwischen der Unterseite des Drehkorbes (2) und dem Rand die Auffangwanne (15) angeordnet ist und dass danach der Drehkorb (2) in umgekehrter Drehrichtung durch den Motor (10) in seine Ausgangslage für eine erneute Einführung von gefüllten Umhüllungen oder Beuteln zurückgedreht werden kann.

2. Vorrichtung nach Anspruch 1, dadurch gekennzeichnet, dass der Drehkorb (2) eine zylindrische Form aufweist.

3. Verfahren zum Entleeren von festen, eindrückbaren Umhüllungen oder von flexiblen Beuteln, gekennzeichnet durch Verwendung einer Vorrichtung nach den Ansprüchen 1 und 2 zum Entleeren von Umhüllungen aus eindrückbarem, durch Kunststoffbeschichtung wasserdichtem Papier oder aus Pappkarton oder zum Entleeren von flexiblen Kunststoffbeuteln aus durchsichtigem, schlauchförmigem Material.

4. Verfahren zum Entleeren von festen, eindrückbaren Umhüllungen oder von flexiblen Beuteln, gekennzeichnet durch die Verwendung einer Vorrichtung nach den Ansprüchen 1 und 2 zum Entleeren von Umhüllungen oder Beuteln, die Flüssigkeiten mit breiförmigen oder feinteiligen, festen Beimengungen enthalten.

5. Vorrichtung nach einem oder mehreren der Ansprüche 1 bis 4, dadurch gekennzeichnet, dass sie im unteren Teil des Gehäuses (1) ein Ventil (17) für den Eintritt von Spül- und Reinigungsflüssigkeiten aufweist.

6. Vorrichtung nach einem oder mehreren der Ansprüche 1 bis 5, dadurch gekennzeichnet, dass sie eine Steuerungseinheit aufweist und auromatisch arbeitet.

7. Vorrichtung nach Anspruch 6, dadurch gekennzeichnet, dass sie eine Trennwand (21) zur Trennung des Nassraumes von einem Raum mit der Steuerungseinheit aufweist.

## Claims

1. Opening and emptying device for rigid puncturable containers or flexible bags containing disposable liquids, with a housing (1) accomodating a rotating basket (2) in its middle and with a opening valve (4) and with movable knives able to open the packages, characterized in that knives able to open and close scissors-like are arranged on a rotation axis (6) in the lower section of said housing in such a way that several, preferably two, fixed parallel horizontal knives (3a-n) cooperate with several, preferably two, parallel knives forming an angle in both the upper and the inner directions, in that said movable knives (3a-n) are able to open and close by way of traction rods (7a-n) engaging lower lever arms (13a-n) on said knives (3a-n) and upper lever arms attached to a rotating axis (8a-n), said rotating axis (8a-n) being guided by an external bearing (8a) and a motor bearing (8b), said rotaing axis (8a-n) being rotated or turned by a motor (9), in that due to said movement, said knives (3a-n) are pushed through parallel slots arranged in said rotating basket (2) to cut through said containers or bags, said liquid becoming thus able to flow through the outlet opening (11), in that said basket is guided by an external bearing (5a) and a motor bearing (5b) and is able to be rotated with its outlet opening (12) facing sufficiently downwards to allow said substantially emptied containers to be tilted above the edge of a liquid collecting basin (15) provided with a sealing lip (16) and to slide out of said basket (2) and said housing (1) without being touched from the outside, said sealing lip (16) being arranged between the lower side of said rotating basket (2) and said edge of said collecting basin (15), and in that said rotating basket (2) is subsequently able to be rotated backwards and back into its original position to allow a renewed insertion of full containers or bags.

2. Device according to claim 1, characterized in that said rotaing basket (2) has a cylindrical shape.

3. Method for emptying rigid puncturable containers or flexible bags, characterized by the use of a device according to claims 1 and 2 in order to empty paper or cardboard containers made watertight by means of a plastic layer, or to empty flexible and transparent plastic bags having a tubular shape.

4. Method for emptying puncturable containers or flexible bags, characterized by the use of a device according to claims 1 and 2, in order to empty containers or bags containing liquids with solid, paste-like or finely divided admixtures.

5. Device according to one of preceding claims 1 to 4, characterized in that said device has in the lower section of said housing (1) a valve (17) for the introduction of rinsing or cleaning liquids.

6. A device according to one more of Claims 1 to 5, characterised in that it has a control unit and operates automatically.

7. A device according to Claim 6, characterised in that it has a partition (21) for separating the wet space from a space with the control unit.

## Revendications

1. Dispositif d'ouverture et de vidage d'enveloppes rigides défonçables ou de sacs souples contenant du liquide à éliminer, avec un boîtier (1) à panier rotatif (2) disposé en son milieu et à clapet d'ouverture (2) et couteaux mobiles pour l'ouverture des emballages, caractérisé en ce que dans le bas du boîtier des couteaux s'ouvrant et se refermant à la manière de ciseaux sont situés sur un axe de rotation (6) de telle sorte que plusieurs, et de préférence deux, couteaux parallèles horizontaux fixes (3a-n) coopèrent avec plusieurs, et de préférence deux, couteaux parallèles formant un angle vers le haut et vers l'intérieur, en ce que les couteaux mobiles (3a-n) peuvent s'ouvrir et se fermer par l'intermédiaire de tringles de traction (7a-n) qui s'accrochent par dessous à des leviers (13a-n) des couteaux (3a-n) et par dessus à des leviers (14a-n) qui sont fixés à un axe de rotation (8a-n) qui pour sa part est guidé par un palier extérieur (8a) et un palier de moteur (8b) et est incliné ou tourné par un moteur (9), en ce que grâce à ce déplacement les couteaux (3a-n) traversent des fentes parallèles situées dans le panier rotatif (2) et découpent les enveloppes ou poches, le liquide pouvant s'écouler dans l'orifice de décharge (11), en ce que le panier est pour sa part guidé par un palier extérieur (5a) et un palier à moteur (5b), et peut être tourné avec son ouverture (12) vers le bas suffisamment pour que les enveloppes bien vidées soit inclinées au-dessus du bord d'une cuve de collecte (15) dotée d'une lèvre d'étanchéité (16) et puissent glisser hors du panier (2) et du boîtier (1) sans être touchées depuis l'extérieur, la lèvre d'étanchéité étant disposée entre la face inférieure du panier rotatif (2) et le bord de la cuve de collecte (15), et en ce qu'ensuite la panier rotatif (2) puisse être tourné par le moteur dans le sens inverse dans sa position de départ, en vue d'une nouvelle insertion d'enveloppes ou poches pleines.

2. Dispositif selon le revendication 1, caractérisé en ce que le panier rotatif (2) présente une forme cylindrique.

3. Procédé de vidage d'enveloppes rigides défonçables ou de sacs souples, caractérisé par le recours à un dispositif selon les revendications 1 et 2 en vue de vider des enveloppes en papier ou en carton rendues étanches à l'eau par un recouvrement en matière synthétique, ou pour vider des poches en matière synthétique souple et transparente en forme de manchon.

4. Procédé de vidage d'enveloppes rigides enfonçables ou de poches souples, caractérisé par le recours à un dispositif selon les revendications 1 et 2, pour vider des enveloppes ou poches contenant des liquides à composants solides pâteux ou finement divisés.

5. Dispositif selon des revendications 1 à 4, caractérisé en ce qu'il présente dans la partie inférieure du boîtier (1) une vanne (17) destinée à l'introduction de liquides de rinçage et de nettoyage.

6. Dispositif selon l'une ou plusieurs des revendications 1 à 5, caractérisé en ce qu'il présente une unité de commande et en ce qu'il fonctionne de manière automatique.

7. Dispositif selon la revendication 6, caractérisé en ce qu'il présente une paroi de séparation (21) séparant l'enceinte mouillée d'une enceinte contenant l'unité de commande.
